# EUROPÄISCHE PATENTSCHRIFT

(11) **EP 4 174 266 B1**
(45) Veröffentlichungstag und Bekanntmachung des Hinweises auf die Patenterteilung: **06.05.2026**
(21) Anmeldenummer: 21204869.8
(22) Anmeldetag: 26.10.2021
(51) Int. Cl.: E05C 9/00, E05C 17/28

(54) **FLÜGELANORDNUNG**
WING ASSEMBLY
AGENCEMENT DE BATTANT

(43) Veröffentlichungstag der Anmeldung: 03.05.2023
(73) Patentinhaber: Gretsch-Unitas GmbH Baubeschläge, 71254 Ditzingen (DE)
(72) Erfinder: Schwarz, Gunther, 71282 Hemmingen (DE)
(74) Vertreter: DREISS Patentanwälte PartG mbB

(56) Entgegenhaltungen:
- EP-A1- 0 316 555
- EP-A1- 0 770 751
- EP-A1- 3 363 976
- EP-A1- 3 702 562
- EP-A1- 4 006 277
- EP-A2- 0 249 682

## Beschreibung

Die Erfindung betrifft eine Flügelanordnung gemäß dem Oberbegriff des Anspruchs 1.

Eine Flügelanordnung mit Merkmalen des Oberbegriffs von Anspruch 1 ist aus EP 3 363 976 A1 bekannt. Dort ist an einem Fenster mit einem Rahmen und einem Flügel eine Drehbegrenzungsanordnung vorgesehen, wobei an einem Drehbewegungsbegrenzer in einer Öffnung ein drehbares Sperrelement vorgesehen ist, in das ein Drehbegrenzungselement eingreifen kann. Um das Drehbegrenzungselement relativ mit dem Sperrelement zu fixieren, kann das Sperrelement relativ zum Drehbewegungsbegrenzer gedreht werden. Der Flügel ist dann relativ zum Rahmen in einer teilweise geöffneten Stellung arretiert.

EP 4 006 277 A1 (nachveröffentlicht) offenbart eine Flügelanordnung mit Rahmen, schwenkbarem Flügel, einer Handhabe, einem Führungskörper, einem Schwenkarm und einer Öffnungsbegrenzungseinrichtung mit einer Selbstverriegelungseinrichtung.

Der Erfindung liegt die Aufgabe zugrunde, an einer Flügelanordnung mit einfachen konstruktiven Mitteln eine zuverlässige Drehöffnungsbegrenzung bereitzustellen, bei der das Risiko einer Fehlbedienung reduziert ist. Dabei ist eine möglichst einfache Bedienung wünschenswert.

Die Erfindung löst diese Aufgabe durch eine Flügelanordnung mit den Merkmalen des Anspruchs 1. Die Flügelanordnung weist einen Rahmen (Festrahmen) und einen schwenkbar am Rahmen gelagerten Flügel einer Tür oder eines Fensters auf.

Es ist eine Öffnungsbegrenzungseinrichtung vorgesehen, die ein Verschwenken des Flügels relativ zum Rahmen, insbesondere ausgehend von einer Geschlossenstellung des Flügels, nur bis zu einer definierten, teilweise geöffneten Stellung zulässt (Schwenkvorgang des Flügels wird von der Geschlossenstellung in Öffnungsrichtung begrenzt). Die Öffnungsbegrenzungseinrichtung umfasst eine Schaltstange, eine Führungseinrichtung und einen Schwenkarm.

Die Schaltstange ist am Flügel entlang einer Längsrichtung verschieblich geführt. Beispielsweise kann der Flügel eine Nut zur Führung der Schaltstange aufweisen. Die Nut kann seitliche Nutränder aufweisen, die in den lichten Querschnitt der flügelseitigen Nut hineinragen und von der Schaltstange seitlich abragende Führungsabschnitte hintergreifen, wenn die Schaltstange in der Nut angeordnet ist.

Die Schaltstange ist mittels einer Treibstange mit einer flügelseitig angeordneten Handhabe derart gekoppelt, dass durch Betätigen der Handhabe die Schaltstange entlang der Längsrichtung verschiebbar ist. Insbesondere kann die Schaltstange in Abhängigkeit von Betätigungsstellungen der Handhabe in unterschiedliche Schaltstellungen gebracht werden. Somit können definierte Betätigungsstellungen der Handhabe (bspw. Geschlossenstellung (z.B. 0°-Stellung), erste Öffnungsstellung (z.B. 90°-Stellung) und zweite Öffnungsstellung (z.B. 180°-Stellung)) wiederum definierten Schaltstellungen der Schaltstange entsprechen (bspw. einer ersten, zweiten und dritten Schaltstellung). Die Handhabe kann mit einem Getriebe gekoppelt sein, welches die Drehbewegung der Handhabe in eine translatorische Bewegung bspw. für die Treibstangen umwandelt.

Die Führungseinrichtung ist am Flügel (nicht verschieblich) fixiert. Die Schaltstange und die Führungseinrichtung sind derart angeordnet, dass sie einander entlang der Längsrichtung zumindest teilweise überlappen. Die Führungseinrichtung weist eine einends geschlossene Führungsnut auf. Insbesondere kann sich die Führungsnut entlang der Längsrichtung erstrecken. In vorteilhafter Weise kann die Führungseinrichtung ein- oder mehrteilig ausgebildet sein, insbesondere ein oder mehrere Führungsteile umfassen oder daraus bestehen. Beispielsweise ist es denkbar, dass in dem wenigstens einen Führungsteil eine einseitig geschlossene Nut ausgebildet ist.

Der Schwenkarm ist an einem Ende schwenkbar am Rahmen montiert. Beispielsweise kann der Schwenkarm an dem einen Ende einen Lagerbock aufweisen, mittels dem der Schwenkarm am Rahmen (Festrahmen) befestigbar ist, bspw. durch Verklemmen oder Verschrauben des Lagerbocks am Rahmen. Der Schwenkarm kann dann relativ zum Lagerbock verschwenkbar sein. Am Lagerbock können eine oder mehrere Anschläge vorgesehen sein, die eine Schwenkbewegung des Schwenkarms in Schließrichtung begrenzen (Schließstellung). Es kann eine, bspw. mit einer Feder beaufschlagte, Rastung vorgesehen sein, die den Schwenkarm in der Schließstellung hält.

Der Schwenkarm weist an seinem anderen Ende einen Zapfen auf, der zumindest in der teilweise geöffneten Stellung des Flügels in die Führungsnut der Führungseinrichtung eingreift. In der teilweise geöffneten Stellung liegt der Zapfen an dem geschlossenen Ende der Führungsnut an, wodurch ein Verschwenken des Flügels in Öffnungsrichtung über die teilweise geöffnete Stellung hinaus begrenzt ist. Insofern ist ein weiteres Verschwenken des Flügels in Öffnungsrichtung vom Rahmen weg blockiert.

Die Flügelanordnung umfasst außerdem eine Selbstverriegelungseinrichtung, welche dazu eingerichtet ist, den Zapfen selbsttätig derart zu verriegeln, dass der Zapfen zumindest dann, wenn er an dem geschlossenen Ende der Führungsnut anliegt (d.h. wenn der Flügel in der teilweise geöffneten Stellung ist), in der Führungsnut gefangen ist (d.h. eine Verlagerung des Zapfens aus der Führungsnut heraus blockiert ist). Mit anderen Worten ist die Selbstverriegelungseinrichtung dazu eingerichtet, den Flügel relativ zum Rahmen in der teilweise geöffneten Stellung selbsttätig bzw. automatisch zu arretieren. Insbesondere kann die Selbstverriegelungseinrichtung dazu eingerichtet sein, den Zapfen dann, insbesondere erst dann, selbsttätig zu verriegeln, wenn der Zapfen an dem geschlossenen Ende der Führungsnut anliegt.

Eine solche Ausgestaltung ermöglicht es, mit einfachen konstruktiven Mitteln eine zuverlässige Öffnungsbegrenzung zu erzielen. Zudem kann dadurch, dass der Flügel in der teilweise geöffneten Stellung selbsttätig arretiert wird, das Risiko einer Fehlbetätigung minimiert werden. Insbesondere kann verhindert werden, dass der Flügel, z.B. bei einem Windstoß, aus der teilweise geöffneten Stellung in die Geschlossenstellung verschwenkt wird. Mit anderen Worten kann also sichergestellt werden, dass ein, bspw. zum Lüften, lediglich teilweise geöffneter Flügel, in dieser Stellung gesichert ist.

Um den Flügel wieder aus der teilweise geöffneten Stellung in die Geschlossenstellung überführen zu können, ist es erforderlich, die Selbstverriegelungseinrichtung zu lösen. Zu diesem Zweck kann es vorteilhaft sein, wenn die Selbstverriegelungseinrichtung derart ausgebildet ist, dass die Verriegelung des Zapfens durch Betätigen der Handhabe wieder lösbar ist, sodass der Zapfen von dem geschlossenen Ende der Führungsnut weg, insbesondere aus der Führungsnut heraus, verlagert werden kann. Insofern kann die Selbstverriegelungseinrichtung derart eingerichtet sein, dass sie durch Betätigen der Handhabe aus der den Zapfen verriegelnden Verriegelungskonfiguration in eine den Zapfen nicht mehr verriegelnde bzw. freigebende Freigabekonfiguration überführbar ist, in welcher der Zapfen aus der Führungsnut heraus verlagert werden kann.

Beispielsweise ist es denkbar, dass die Selbstverriegelungseinrichtung derart mit der Handhabe zusammenwirkt, dass die Verriegelung des Zapfens durch Überführen der Handhabe aus einer Betätigungsstellung, z.B. der 90°-Stellung, in eine andere Betätigungsstellung (z.B. der 0°-Stellung) wieder gelöst werden kann. Eine solche Ausgestaltung ermöglicht eine besonders einfache und intuitive Bedienung der Flügelanordnung. Insbesondere ist es nicht erforderlich, zusätzliche Schaltelemente, beispielsweise zusätzliche Hebel oder Knöpfe, vorzusehen, um die Selbstverriegelungseinrichtung wieder zu lösen. Dies trägt außerdem zu einer einfachen und kostengünstigen Ausgestaltung der Flügelanordnung bei.

Weiter erfindungsgemäß umfasst die Selbstverriegelungseinrichtung ein Verriegelungsglied. Das Verriegelungsglied ist derart ausgebildet, dass es eine Verriegelungsstellung und eine Freigabestellung einnehmen kann. In der Verriegelungsstellung ist das Verriegelungsglied derart angeordnet, dass der Zapfen des Schwenkarms in der Führungsnut blockiert ist, d.h. der Zapfen nicht aus der Führungsnut heraus verlagert werden kann, insbesondere nicht entlang der Führungsnut verlagert werden kann. In der Freigabestellung ist das Verriegelungsglied derart angeordnet, dass der Zapfen freigegeben ist, also aus der Führungsnut heraus verlagert werden kann.

Eine Selbstbetätigung der Selbstverriegelungseinrichtung kann insbesondere dadurch erzielt werden, dass das Verriegelungsglied in die Verriegelungsstellung vorgespannt, insbesondere federvorgespannt, ist. Insofern kann das Verriegelungsglied in Richtung der den Zapfen blockierenden Stellung beaufschlagt sein. Beispielsweise ist es denkbar, dass das Verriegelungsglied dann, wenn sich der Zapfen an dem geschlossenen Ende der Führungsnut anliegt (d.h. wenn sich der Flügel in der teilweise geöffneten Stellung befindet), durch die Vorspannung aus der Freigabestellung in die Verriegelungsstellung überführt wird.

Für eine besonders einfache Bedienbarkeit kann es außerdem vorteilhaft sein, wenn das Verriegelungsglied derart mit der Schaltstange mittelbar oder unmittelbar zusammenwirkt, dass durch Verschieben der Schaltstange entlang der Längsrichtung das Verriegelungsglied aus der Verriegelungsstellung in die Freigabestellung überführbar ist. Insofern kann durch Betätigen der Handhabe das Verriegelungsglied mechanisch in die Freigabestellung verlagert werden. Eine solche Ausgestaltung ermöglicht eine zuverlässige und intuitive Betätigung der Selbstverriegelungseinrichtung und ist zudem kostengünstig aufgebaut.

Im Rahmen einer vorteilhaften Ausgestaltung kann die Führungsnut einen sich an das offene Ende anschließenden geraden Nutabschnitt und, an ihrem geschlossenen Ende, eine gegenüber dem geraden Nutabschnitt seitlich versetzte Rastausnehmung aufweisen. Die Führungsnut kann insofern am geschlossenen Ende gekrümmt verlaufend ausgebildet sein. In der teilweise geöffneten Stellung des Flügels liegt dann der Zapfen an dieser Rastausnehmung an, sodass ein Öffnen des Flügels über die teilweise geöffnete Stellung hinaus blockiert ist. Das Verriegelungsglied kann dann derart ausgebildet sein, dass es in der Verriegelungsstellung den in der Rastausnehmung anliegenden Zapfen verriegelt. Bei einer solchen Ausgestaltung kann der Flügel auf besonders zuverlässige und stabile Weise in der teilweise geöffneten Stellung festgestellt werden, sodass der Flügel auch bei vergleichsweise großer Krafteinwirkung nicht in die Geschlossenstellung oder in eine vollständig geöffnete Stellung verschwenkt wird. Es ist denkbar, dass sowohl der gerade Nutabschnitt als auch die Rastausnehmung in demselben Bauteil ausgebildet sind. Es ist weiter denkbar, dass die Führungseinrichtung zweiteilig ausgebildet ist, insbesondere zwei axial aufeinander folgende Führungsteile aufweist. Dann kann beispielsweise in einem ersten Führungsteil der gerade Nutabschnitt ausgebildet sein und in einem zweiten Führungsteil die Rastausnehmung, was eine einfache Herstellung begünstigt.

Weiter erfindungsgemäß ist das Verriegelungsglied als Verschieberiegel ausgebildet. Der Verschieberiegel kann entlang einer zu der Längsrichtung parallelen Verschiebeachse translatorisch verschieblich an der Führungseinrichtung geführt sein. Der Verschieberiegel kann in Abhängigkeit einer Verschiebelage entlang der Verschiebeachse eine den Zapfen in der Führungsnut, insbesondere in der Rastausnehmung, blockierende Verriegelungsstellung oder eine den Zapfen nicht mehr verriegelnde bzw. freigebende Freigabestellung einnehmen. Insbesondere kann der Verschieberiegel derart ausgebildet sein, dass er den Zapfen dann, wenn dieser in der Rastausnehmung anliegt, gegen eine Bewegung aus der Rastausnehmung heraus verriegelt. Beispielsweise ist es denkbar, dass der Verschieberiegel den Zapfen in der Rastausnehmung einklemmt.

Der Verschieberiegel kann vorzugsweise in die Verriegelungsstellung vorgespannt sein, insbesondere mittels einer Federeinrichtung. Insofern kann der Verschieberiegel in Richtung der den Zapfen blockierenden Stellung beaufschlagt sein. Beispielsweise ist es denkbar, dass der Verschieberiegel dann, wenn der Zapfen in der seitlich versetzten Rastausnehmung anliegt (d.h. wenn sich der Flügel in der teilweise geöffneten Stellung befindet), durch die Vorspannung aus der Freigabestellung in die Verriegelungsstellung überführt wird.

Im Konkreten kann der Verschieberiegel in einem Bewegungsweg des Zapfens des Schwenkarms von dem freien Ende der Führungsnut zu dem geschlossenen Ende bzw. der Rastausnehmung angeordnet sein. Insbesondere kann der Verschieberiegel derart ausgebildet und in der Verriegelungsstellung derart angeordnet sein, dass der Verschieberiegel im Zuge einer Bewegung des Zapfens von dem freien Ende der Führungsnut zu dem geschlossenen Ende der Führungsnut (also bei einem Verschwenken des Flügels aus der Geschlossenstellung in die teilweise geöffnete Stellung) durch den Zapfen entgegen der Vorspannung in Richtung der Freigabestellung verlagerbar ist bzw. verlagert wird. Wenn der Zapfen in der Rastausnehmung anliegt, kann der Verschieberiegel dann vorzugsweise durch die Vorspannung selbsttätig wieder in die Verriegelungsstellung überführbar sein bzw. überführt werden. Mit anderen Worten kann der Verschieberiegel bei einem Öffnen des Flügels aus der Geschlossenstellung heraus zunächst durch den Zapfen entgegen der Vorspannung in die Freigabestellung zurückgedrückt werden und schnappt dann, wenn der Zapfen in der seitlich versetzten Rastausnehmung anliegt, durch die Vorspannung wieder in die Verriegelungsstellung zurück.

Der Verschieberiegel kann vorzugsweise derart mit der Schaltstange zusammenwirken, dass der Verschieberiegel durch Betätigen der Schaltstange aus der Verriegelungsstellung in die Freigabestellung überführbar ist. Im Konkreten kann der Verschieberiegel einen Führungsvorsprung aufweisen, welcher in einen Eingriffsabschnitt der Schaltstange eingreift. Der Eingriffsabschnitt kann insbesondere derart ausgebildet sein und mit dem Führungsvorsprung zusammenwirken, dass durch Verschieben der Schaltstange entlang der Längsrichtung der Verschieberiegel zwischen der Verriegelungsstellung und der Freigabestellung verlagerbar ist. Beispielsweise kann der Führungsvorsprung in Abhängigkeit einer Schaltstellung der Schaltstange mit einer axialen Begrenzungswand des Eingriffsabschnitts zusammenwirken, insbesondere an dieser anliegen.

Vorzugsweise erstreckt sich der Eingriffsabschnitt länglich entlang der Längsrichtung. Es ist beispielsweise denkbar, dass der Eingriffsabschnitt in Form einer lokalen Ausnehmung an einer dem Führungsvorsprung zugewandten Oberseite der Schaltstange ausgebildet ist. Es ist auch denkbar, dass die Schaltstange eine lokale Aussparung, beispielsweise in Form eines Langlochs, aufweist. Insbesondere wirkt der Führungsabschnitt unmittelbar mit der Schaltstange zusammen, was eine zuverlässige Betätigung bei geringer baulicher Komplexität begünstigt. Es ist denkbar, dass der Verschieberiegel innerhalb der Führungseinrichtung, beispielsweise innerhalb eines Führungsteils, geführt ist. Dann kann die Führungseinrichtung bzw. das Führungsteil eine Aussparung, **z.B.** ein Langloch, aufweisen, welches der Führungsvorsprung durchdringt. Eine axiale Begrenzungswand der Aussparung bzw. des Langlochs in der Führungseinrichtung bzw. dem Führungsteil kann dann gleichzeitig einen Anschlag für den Führungsvorsprung zur Begrenzung eines Verschiebewegs des Verschieberiegels entlang der Verschiebeachse bilden. Der Führungsvorsprung kann einstückig mit weiteren Abschnitten des Verschieberiegels ausgebildet sein. Es ist auch denkbar, dass der Führungsvorsprung separat bereitgestellt ist, beispielsweise durch eine Schraube.

In vorteilhafter Weise kann die Schaltstange derart ausgebildet und mit der Handhabe gekoppelt sein, dass in Abhängigkeit einer Betätigungsstellung der Handhabe, die Schaltstange unterschiedliche Schaltstellungen einnehmen kann, sodass der Führungsvorsprung und somit der Verschieberiegel durch Betätigen der Handhabe zwischen Freigabestellung und Verriegelungsstellung verlagert werden kann. Im zweckmäßiger Weise kann dann, wenn die Handhabe in einer ersten Betätigungsstellung (bspw. 0°-Stellung oder Geschlossenstellung) ist, die Schaltstange sich in einer ersten Schaltstellung befinden, in welcher der Verschieberiegel mit der Schaltstange, insbesondere der Führungsvorsprung mit einer axialen Begrenzungswand des Eingriffsabschnitts, derart zusammenwirkt, dass sich der Verschieberiegel in der Freigabestellung befindet. Insofern kann durch Überführen der Handhabe in diese erste Betätigungsstellung, insbesondere aus einer nachfolgend erläuterten zweiten Betätigungsstellung, eine Verriegelung des Zapfens durch den Verschieberiegel gelöst werden. Wenn der Zapfen an dem geschlossenen Ende der Führungsnut bzw. in der Rastausnehmung anliegt (der Flügel sich also in der teilweise geöffneten Stellung befindet), kann dann der Zapfen aus der Führungsnut heraus bewegt werden.

In vorteilhafter Weise kann dann, wenn die Handhabe in einer zweiten Betätigungsstellung (bspw. der 90°-Stellung) ist, sich die Schaltstange in einer zweiten Schaltstellung befinden, in welcher der Verschieberiegel mit der Schaltstange, insbesondere der Führungsvorsprung mit dem Eingriffsabschnitt der Schaltstange, derart zusammenwirkt, dass sich der Verschieberiegel in der Verriegelungsstellung befindet. Beispielsweise ist es denkbar, dass der Führungsvorsprung in der zweiten Schaltstellung der Schaltstange derart weit von der oben beschriebenen Begrenzungswand des Eingriffsabschnitts beabstandet ist, dass der Verschieberiegel durch die Vorspannung entlang der Verschiebeachse in die Verriegelungsstellung verlagerbar ist bzw. verlagert wird.

Im Rahmen einer vorteilhaften Ausgestaltung kann die Führungseinrichtung ein ein- oder mehrteilig ausgebildetes Führungsbauteil umfassen, in dem ein gerader Nutabschnitt und ein sich an den geraden Nutabschnitt anschließender Aufnahmeabschnitt ausgebildet sind. Die Führungseinrichtung kann dann auch ein Kurvenführungsteil umfassen, welches eine, insbesondere bogenförmige, Führungskontur aufweist. Das Kurvenführungsteil ist insbesondere derart in den Aufnahmeabschnitt eingesetzt oder einsetzbar, dass die Führungskontur gemeinsam mit einer Begrenzungswand des Aufnahmeabschnitts des Führungsbauteils die Rastausnehmung bildet. Insofern ist dann die Rastausnehmung nicht nur durch ein einzelnes Bauteil bereitgestellt, sondern durch Zusammenwirken zweier Bauteile, nämlich dem Führungsbauteil und dem Kurvenführungsteil.

Bei einer solchen Ausgestaltung kann dann der Verschieberiegel entlang der Verschiebeachse translatorisch verschieblich in dem Kurvenführungsteil geführt sein. Beispielsweise ist es denkbar, dass das Kurvenführungsteil eine entsprechende Aufnahme für den Verschieberiegel aufweist.

Um die Flügelanordnung flexibel einsetzen zu können, ist es vorteilhaft, wenn der Flügel sowohl links als auch rechts an dem Rahmen anschlagbar ist. Dann kann es vorteilhaft sein, wenn die Führungseinrichtung derart ausgebildet ist, dass diese in zwei verschiedenen, um 180° einander entgegengesetzten Stellungen an dem Flügel montierbar ist. Dadurch kann ein und dieselbe Führungseinrichtung sowohl bei rechts als auch bei links angeschlagenen Flügelanordnungen eingesetzt werden. Dies reduziert die Anzahl unterschiedlicher vorzuhaltender Komponenten und begünstigt damit Lagerhaltung und Ersatzteilversorgung.

Bei einer Ausgestaltung mit Kurvenführungsteil kann es zu diesem Zweck vorteilhaft sein, wenn das Kurvenführungsteil in zwei verschiedenen, um 180° zueinander entgegengesetzten Orientierungen in das Führungsbauteil einsetzbar ist. Insbesondere kann das Kurvenführungsteil zwei zueinander spiegelsymmetrisch ausgebildete Führungskonturen aufweisen. Das Kurvenführungsteil kann somit zur Verwendung an rechts oder links angeschlagenen Flügelanordnungen einfach in zwei einander entgegengesetzten Stellungen an dem Führungsbauteil montiert werden. Dann kann es außerdem es vorteilhaft sein, wenn der Aufnahmeabschnitt des Führungsbauteils zu einer Mittellängsebene des Führungsbauteils symmetrisch ausgebildet ist, wobei die Mittellängsachse zu der Breitenrichtung des Führungsbauteils orthogonal erstreckt ist und in Breitenrichtung mittig in der Führungsnut verläuft. Außerdem kann es vorteilhaft sein, wenn der Verschieberiegel und das Kurvenführungsteil derart ausgebildet sind, dass der Verschieberiegel in zwei verschiedenen, um 180°, insbesondere um eine Mittellängsachse des Verschieberiegels, zueinander entgegengesetzten Orientierungen in das Kurvenführungsteil einsetzbar ist.

In zweckmäßiger Weise kann an der Schaltstange eine Zapfenführung vorgesehen sein, die über die Schaltstange hinausragende seitliche Wandungsabschnitte aufweist. Die Wandabschnitte sind insbesondere voneinander derart beabstandet, um zwischen sich den Zapfen, insbesondere einen Kopfabschnitt des Zapfens, aufzunehmen. Die Zapfenführung führt den Zapfen zumindest in einer Schaltstellung oder in zwei Schaltstellungen der Schaltstange, insbesondere in der vorstehend erläuterten ersten und zweiten Schaltstellung, seitlich zur Längsrichtung der Schaltstange, wenn sich der Zapfen außerhalb der Führungsnut der Führungseinrichtung befindet. Bspw. kann die Zapfenführung, wenn sich der Flügel in der Geschlossenstellung befindet, zur Führung des Zapfens und zur Einführung in die Führungsnut der Führungseinrichtung bzw. des Führungsteils, dienen, wenn der Flügel ausgehend von der Geschlossenstellung geöffnet wird und sich der Zapfen in Richtung des geschlossenen Endes der Führungsnut bewegt.

Im Konkreten kann die Zapfenführung einstückig mit der Schaltstange ausgebildet sein (bspw. materialeinheitliche Ausgestaltung). Dies reduziert die Anzahl der zu konstruierenden, der zu fertigenden und der zu montierenden Komponenten. Zudem wird eine stabile Ausgestaltung hiermit begünstigt.

Alternativ hierzu kann die Zapfenführung separat zur Schaltstange ausgebildet und an der Schaltstange montierbar sein, insbesondere auf die Schaltstange aufsetzbar sein. Eine separate Ausgestaltung vereinfacht die Konstruktion der Schaltstange. Zudem wird hierdurch die Verwendung unterschiedlicher Materialien für Schaltstange und Zapfenführung ermöglicht.

In vorteilhafter Weise kann die Führungsnut der Führungseinrichtung seitlich durch Wandungen begrenzt sein, wobei die Zapfenführung derart ausgebildet ist, dass die Zapfenführung zwischen die Wandungen in die Führungsnut eingeschoben werden kann. Dies begünstigt eine kompakte und flexible Ausgestaltung der Öffnungsbegrenzungseinrichtung.

In vorteilhafter Weise kann auch die Zapfenführung derart ausgebildet sein, dass diese in zwei unterschiedlichen, um 180° zueinander entgegengesetzten Stellungen bzw. Orientierungen an der Schaltstange montierbar ist. Mit anderen Worten kann die Zapfenführung also zur Verwendung an rechts oder links angeschlagenen Flügelanordnungen einfach in zwei einander entgegengesetzten Stellungen an der Schaltstange montiert werden.

In zweckmäßiger Weise kann die Handhabe eine dritte Betätigungsstellung, insbesondere die 180°-Stellung, aufweisen. Vorzugsweise kann dann, wenn die Handhabe in dieser dritten Betätigungsstellung ist, sich die Schaltstange in einer dritten Schaltstellung befinden, in der sich der Zapfen des Schwenkarms außerhalb der Führungseinrichtung und außerhalb der Zapfenführung befindet, insbesondere zwischen Führungseinrichtung und Zapfenführung. Der Flügel kann dann zwischen der Geschlossenstellung und einer Offenstellung, in welcher der Flügel weiter geöffnet ist als in der teilweise geöffneten Stellung, relativ zum Rahmen verschwenkt werden. Insofern kann die Flügelanordnung derart eingerichtet sein, dass die Öffnungsbegrenzungseinrichtung in der dritten Betätigungsstellung der Handhabe eine Flügelöffnung nicht mehr beschränkt. Bei einer solchen Flügelanordnung ist es insofern möglich, lediglich durch Betätigen der Handhabe zu entscheiden, ob die Öffnungsbegrenzungseinrichtung wirksam ist (also eine Schwenkbewegung des Flügels aus der Geschlossenstellung bei einer teilweise geöffneten Stellung begrenzt ist), oder, ob der Flügel über diese teilweise geöffnete Stellung hinaus geöffnet werden kann, beispielsweise in einer Maximal-Offenstellung.

Im Rahmen einer bevorzugten Ausgestaltung können die Öffnungsbegrenzungseinrichtung und die Selbstverriegelungseinrichtung bezogen auf die Schwerkraftrichtung zwischen einem oberen Querholm des Rahmens (Rahmenquerholm) und einem oberen Querholm des Flügels (Flügelquerholm), zwischen einem unteren Querholm des Flügels und einem unteren Querholm des Rahmens oder zwischen einem senkrechten Flügelholm, an dem sich die Handhabe befindet, und einem (daran angrenzenden bzw. diesem Flügelholm zugeordneten) senkrechten Rahmenholm angeordnet sein. Dadurch sind Öffnungsbegrenzungseinrichtung und Selbstverriegelungseinrichtung vor Umgebungseinflüssen wie Regen, Staub, Schmutz oder dgl. weitgehend geschützt.

Unabhängig davon kann der Flügel in der Geschlossenstellung optional zusätzlich über einen oder mehrere Verriegelungspunkte an dem Rahmen verriegelt sein. Zu diesem Zweck können eine oder mehrere Zuhaltungen vorgesehen sein. Dann kann die Handhabe, insbesondere mittels der Treibstange, derart mit der wenigstens einen Zuhaltung gekoppelt sein, dass die wenigstens eine Zuhaltung mittels der Handhabe betätigbar ist. Dies trägt zu einer besonders einfachen Betätigung der Flügelanordnung bei, da die wenigstens eine Zuhaltung und die Selbstverriegelungseinrichtung mittels derselben Handhabe betätigbar sind.

Die Erfindung wird nachfolgend anhand der Figuren näher erläutert, wobei gleiche oder funktional gleiche Elemente mit identischen Bezugszeichen versehen sind. Es zeigen:
- Fig.1: eine Ausgestaltung einer Flügelanordnung in einer schematischen Ansicht;
- Fig. 2: eine Ausgestaltung eines Schwenkarms der Öffnungsbegrenzungseinrichtung aus Figur 1 in einer perspektivischen Ansicht in Alleinstellung;
- Fig. 3: eine Baugruppe einer Ausgestaltung der Öffnungsbegrenzungseinrichtung und der Selbstverriegelungseinrichtung in einer perspektivischen Explosionsansicht;
- Fig.4a,b: die Baugruppe aus Figur 3 in einer perspektivischen Ansicht von oben (Ansicht a) und von unten (Ansicht b);
- Fig. 5a-9b: verschiedene schematische Darstellungen zur Erläuterung einer Funktionsweise der Öffnungsbegrenzungseinrichtung und der Selbstverriegelungseinrichtung, wobei jeweils rechterhand eine beispielhafte Öffnungsstellung des Flügels gezeigt ist und jeweils linkerhand eine korrespondierende Funktionsstellung der Öffnungsbegrenzungseinrichtung bzw. Selbstverriegelungseinrichtung in einer Draufsicht (Ansicht links oben) und in einer Seitenansicht (Ansicht links unten);
- Fig. 10a, b: eine Baugruppe einer weiteren Ausgestaltung der Öffnungsbegrenzungseinrichtung und der Selbstverriegelungseinrichtung der Flügelanordnung in einer perspektivischen Explosionsansicht in verschiedenen Einbauzuständen; und
- Fig. 11a, b: die Baugruppe aus Figur 10a in einer perspektivischen Ansicht von oben (Ansicht a) und von unten (Ansicht b).

Figur 1 zeigt eine Flügelanordnung, die insgesamt mit dem Bezugszeichen 10 bezeichnet ist. Die Flügelanordnung 10 weist einen Rahmen bzw. Festrahmen 12 und einen Flügel 14 einer Tür oder eines Fensters auf. Der Flügel 14 ist, beispielsweise mittels Bändern 16, am Rahmen 12 schwenkbar gelagert und kann um eine Schwenkachse 18 verschwenkt werden (Drehbeschlag).

Der Rahmen 12 weist einen unteren Rahmenquerholm 20, einen oberen Rahmenquerholm 22 und zwei senkrecht Rahmenholme 24, 26 auf. Der Flügelrahmen bzw. Flügel 14 weist einen unteren Flügelquerholm 28, einen oberen Flügelquerholm 30 und zwei senkrechte Flügelholme 32, 34 auf. Diese begrenzen ein Flügelelement 36, bspw. ein verglastes Flügelfeld 36.

Am Flügel 14 ist eine Handhabe 38 vorgesehen, mittels derer Zuhaltungen (nicht gezeigt) zur Verriegelung des Flügels 14 am Rahmen 12 betätigbar sind. Zudem weist die Flügelanordnung 10 eine nachfolgend noch im Detail erläuterte Öffnungsbegrenzungseinrichtung 40 mit einer Selbstverriegelungseinrichtung 42 auf, welche beispielhaft zwischen dem oberen Rahmenquerholm 22 und dem oberen Flügelquerholm 30 angeordnet sind (in Fig. 1 nur angedeutet). Wie oben erläutert, können die Öffnungsbegrenzungseinrichtung 40 und die Selbstverriegelungseinrichtung 42 auch an anderen Stellen zwischen dem Rahmen 12 und dem Flügel 14 angeordnet werden. Auch eine Verwendung von zwei an unterschiedlichen Stellen zwischen Rahmen 12 und Flügel 14 angeordneten Öffnungsbegrenzungseinrichtungen 40 mit Selbstverriegelungseinrichtung 42 ist denkbar.

Wie nachfolgend noch im Detail erläutert, lässt die Öffnungsbegrenzungseinrichtung 40 ein Verschwenken des Flügels 14 relativ zum Rahmen 12 nur bis zu einer definierten, teilweise geöffneten Stellung zu (vgl. Fig. 5a bis 6b). Die Öffnungsbegrenzungseinrichtung 40 umfasst einen rahmenseitig angeordneten Schwenkarm 44 (vgl. Fig. 2), eine flügelseitig angeordnete Schaltstange 46 (vgl. Fig. 3) sowie eine flügelseitig angeordnete Führungseinrichtung 48 (vgl. Fig. 3). Eine Begrenzung eines Öffnungswinkels des Flügels 14 wird dadurch erzielt, dass der Schwenkarm 44 mit einem Zapfen 50 in eine einends geschlossene Führungsnut 52 der Führungseinrichtung 48 eingreift (nachfolgend noch im Detail erläutert).

Die Figur 2 zeigt den Schwenkarm 44 in Alleinstellung. Der Schwenkarm 44 ist an einem Ende 54 schwenkbar am oberen Rahmenquerholm 22 des Rahmens 12 montiert (nicht gezeigt) und weist am anderen Ende 56 den vorstehend bereits erwähnten Zapfen 50 auf. Der Zapfen 50 weist einen Schaftabschnitt 58 und einen gegenüber dem Schaftabschnitt 58 im Querschnitt (radial) erweiterten Kopfabschnitt 60 auf. Am Ende 54 weist der Schwenkarm 44 einen Lagerbock 62 auf, mittels dem der Schwenkarm 44 am Rahmen 12 befestigbar ist, bspw. durch Verschrauben oder Verklemmen. Am Lagerbock 62 ist ein Anschlag 64 vorgesehen, der eine Schwenkbewegung des Schwenkarms 44 relativ zum Lagerbock 62 in Schließrichtung begrenzt. Es ist eine mit einer Feder 66 beaufschlagte Rastung 68 vorgesehen, die den Schwenkarm 44 relativ zum Lagerbock 62 in der Schließstellung hält. Soll der Schwenkarm 44 verschwenkt werden, muss zuerst die Rastung 68 überwunden werden.

Die Führungseinrichtung 48 und die Schaltstange 46 der Öffnungsbegrenzungseinrichtung 40 sind in Fig. 3 im Detail dargestellt. Die Führungseinrichtung 48 umfasst im Beispiel zwei axial entlang einer Längsrichtung 70 hintereinander angeordnete Führungsteile 72, 74, in welchen jeweils Nutabschnitte 76, 80 ausgebildet sind. Die Nutabschnitte 76, 80 bilden in ihrer Gesamtheit die vorstehend erwähnte einends geschlossene Führungsnut 52.

Im Konkreten ist in dem ersten Führungsteil 72 ein gerader Nutabschnitt 76 ausgebildet, welcher sich an das offene Ende 82 der Führungsnut 52 anschließt und entlang der Längsrichtung 70 erstreckt ist. In dem zweiten Führungsteil 74 ist eine Rastausnehmung 84 zur Aufnahme des Bolzens 50 bzw. des Schaftabschnitts 58 des Bolzens 50 ausgebildet, welche im zusammengesetzten Zustand der Führungsteile 72, 74 bezogen auf den geraden Nutabschnitt 76 seitlich versetzt angeordnet ist (vgl. auch Fig. 5a). Die Rastausnehmung 84 definiert ein geschlossenes Ende 86 der Führungsnut 52.

Die Führungsteile 72, 74, können jeweils ein- oder mehrteilig ausgebildet sein. Wie in Fig. 3 angedeutet, kann das zweite Führungsteil 74 beispielhaft zweiteilig ausgebildet sein, umfassend einen Grundkörper 88 und eine in den Grundkörper 88 eingesetzte Führungsplatte 90, in welcher die Rastausnehmung 84 ausgebildet ist. Es ist auch denkbar, dass die Führungsnut 52 lediglich in einem einzelnen Bauteil ausgebildet ist. Die Führungsnut 52 wird durch Wandungen 92, 94 seitlich begrenzt.

Die Führungsteile 72, 74 sind am oberen Rahmenquerholm 30 des Flügels 14 nicht verschieblich fixiert. Beispielhaft sind an den jeweiligen Wandungen 92, 94 seitliche Führungsabschnitte 96, 98 zur Kopplung mit einer flügelseitig am oberen Flügelholm 30 angeordneten Nut ausgebildet (vgl. Fig. 4a). Die Führungsabschnitte 96, 98 sind derart ausgebildet, um seitliche Nutränder der flügelseitigen Nut zu hintergreifen. An den Führungsteilen 72, 74 sind jeweils Gewindebohrungen 100 ausgebildet, um das jeweilige Führungsteil 72, 74 an der flügelseitigen Nut zu befestigen. Beispielhaft können die Gewindebohrungen 100 Schrauben, bspw. Madenschrauben, aufnehmen, um das Führungsteil 72, 74 relativ zur flügelseitigen Nut zu verspannen.

Die Schaltstange 46 ist am Flügel 14 entlang der Längsrichtung 70 verschieblich geführt, beispielhaft und bevorzugt in einer am oberen Rahmenquerholm 30 des Flügels 14 ausgebildeten Nut (nicht gezeigt). Wie aus Fig. 3 ersichtlich, überlappen die Schaltstange 46 und die Führungsteile 72, 74 einander entlang der Längsrichtung 70 zumindest teilweise.

An der Schaltstange 46 ist eine Zapfenführung 102 vorgesehen, die über die Schaltstange 46 hinausragende seitliche Wandungsabschnitte 104, 106 aufweist. Die Wandungsabschnitte 104, 106 sind voneinander derart beabstandet, um zwischen sich den Zapfen 50, insbesondere einen Kopfabschnitt 60 des Zapfens 50 des Schwenkarms 44, aufzunehmen. Im Beispiel ist die Zapfenführung 102 separat von der Schaltstange 46 ausgebildet und über entsprechende Kupplungselemente 108 mit der Schaltstange 46 verbunden (vgl. Fig. 4b). Bei nicht dargestellten Ausgestaltungen kann die Zapfenführung 102 auch einstückig mit der Schaltstange 46 ausgebildet sein. Die Zapfenführung 102 ist derart ausgebildet, dass die Wandungsabschnitte 104, 106 zwischen die Wandungen 92, 94 in das erste Führungsteil 72 eingeschoben werden können.

Wie vorstehend bereits erwähnt, greift der Zapfen 50 in der teilweise geöffneten Stellung des Flügels 14 in die Führungsnut 52 ein und liegt in der Rastausnehmung 84 an (vgl. Figur 6b). Dadurch ist ein weiteres Verschwenken des Flügels 14 in Öffnungsrichtung (vom Rahmen 12 weg) begrenzt.

Um den Flügel in dieser teilweise geöffneten Stellung automatisch arretieren zu könnten, ist die vorstehend erwähnte Selbstverriegelungseinrichtung 42 vorgesehen. Die Selbstverriegelungseinrichtung 42 umfasst ein Verriegelungsglied 110, welches im Beispiel als Verschieberiegel 112 ausgebildet ist (vgl. Fig. 3). Der Verschieberiegel 112 ist bei der in den Figuren 3 bis 4b dargestellten Ausgestaltung in einer entsprechenden Aufnahme 114 des zweiten Führungsteils 74 geführt und entlang einer zu der der Längsrichtung 70 parallelen Verschiebeachse 116 translatorisch verlagerbar. Der Verschieberiegel 112 kann in Abhängigkeit einer Verschiebelage entlang der Verschiebeachse 116 eine den Zapfen 50 in der Rastausnehmung 84 verriegelnde Verriegelungsstellung oder eine den Zapfen 50 nicht verriegelnde bzw. freigebende Freigabestellung einnehmen (nachfolgend noch im Detail erläutert).

Wie aus Fig. 3 ersichtlich, ist der Verschieberiegel 112 im Beispiel L-förmig ausgebildet, wobei der dünne Schenkel 118 einen Verriegelungsabschnitt 118 bildet. Mit dem Verriegelungsabschnitt 118 kann der Verschieberiegel 112 dann, wenn der Zapfen 50 in der Rastausnehmung 84 angeordnet ist, seitlich an dem Zapfen 50, insbesondere an dem Schaftabschnitt 58, vorbeigleiten, sodass der Zapfen 50 zwischen Rastausnehmung 84 und Verriegelungsabschnitt 118 eingeklemmt ist (Verriegelungsstellung, vgl. Fig. 6b).

Wie in Fig. 3 gezeigt, ist der Verschieberiegel 112 in diese Verriegelungsstellung mittels einer Feder 120 beaufschlagt. Beispielhaft ist die Feder 120 über einen Bolzen 122 an einem Halteglied 124 gehaltert, welches in der Aufnahme 114 aufnehmbar und dort, insbesondere rastend, festlegbar ist. Die Feder 120 ist an einem Ende mit dem Verschieberiegel 112 in Kontakt, insbesondere verbunden, und stützt sich mit ihrem anderen Ende an dem Halteglied 124 ab.

Der Verschieberiegel 112 weist einen Führungsvorsprung 126 auf, welcher in dem in den Figuren 3 bis 4b dargestellten Beispiel durch eine Schraube 128 mit einem Schraubenkopf 132 bereitgestellt ist. Wie aus Figur 4b ersichtlich, durchdringt der Führungsabschnitt 126 bzw. die Schraube 128 im montierten Zustand eine in dem zweiten Führungsteil 74 ausgebildete Aussparung 130, insbesondere in Form eines Langlochs 130. Eine axiale Begrenzungswand 138 der Aussparung 130 in dem Führungsteil 74, bildet einen Anschlag 138 für den Führungsvorsprung 126 bzw. den Schraubenkopf 132, sodass ein Verschiebeweg des Verschieberiegels 112 entlang der Verschiebeachse 116 begrenzt ist (Verliersicherung).

Die Schraube 128 (Führungsabschnitt 126) greift zudem in eine in der Schaltstange 46 ausgebildete Aussparung 134, insbesondere in Form eines Langlochs 134, ein. Die Aussparung 134 in der Schaltstange 46 bildet insofern einen Eingriffsabschnitt 136 für den Führungsvorsprung 126 bzw. den Schraubenkopf 132.

In Abhängigkeit einer Verschiebelage der Schaltstange 46 entlang der Längsrichtung 70, kann der Führungsvorsprung 126 bzw. der Schraubenkopf 132 mit einer axialen Begrenzungswand 140 des Eingriffsabschnitts 136 (vgl. Fig. 4b) zusammenwirken, sodass der Verschieberiegel 112 aus der Verriegelungsstellung entgegen der Vorspannung durch die Feder 120 verlagerbar und somit in eine Freigabestellung überführbar ist. In der Freigabestellung ist der Verriegelungsabschnitt 118 des Verschieberiegels 112 insbesondere derart entgegen der Federvorspannung zurückgezogen (in Fig. 3 "nach links"), dass der Zapfen 50 aus der Rastausnehmung 84 heraus verlagerbar ist.

Mit anderen Worten kann durch Verschieben der Schaltstange 46 entlang der Längsrichtung 70 das Verriegelungsglied 110 zwischen Freigabestellung und Verschiebestellung verlagert werden. Zu diesem Zweck ist die Schaltstange 46 mittels zumindest einer Treibstange (nicht gezeigt) mit der flügelseitig angeordneten Handhabe 38 derart gekoppelt, dass die Schaltstange 46 in Abhängigkeit von Betätigungsstellungen der Handhabe 38 in unterschiedliche Schaltstellungen gebracht werden kann. Im Beispiel weist die Schaltstange 46 in ihren Enden jeweils ein Kopplungselement 142 auf, an welchen die Treibstangen über entsprechende Treibstangenkupplungselemente 144 anbindbar sind (vgl. Fig. 4a).

Die Handhabe 38 kann durch Drehen in unterschiedliche Betätigungsstellungen gebracht werden (z.B. 0°-, 90°-, 180°-Stellung). Die Handhabe 38 ist mit einem (nicht dargestellten) Getriebe gekoppelt, welches die Drehbewegung der Handhabe 38 in eine translatorische Bewegung für die Treibstange und somit in eine Verschiebebewegung der Schaltstange 46 entlang der Längsrichtung 70 umwandelt.

Die Funktionsweise der Flügelanordnung 10 wird nachfolgend anhand der Figuren 5a bis 9b erläutert.

Figur 5a zeigt die Flügelanordnung 10 in Geschlossenstellung, d.h. der Flügel 14 befindet sich innerhalb des Rahmens 12. Die Handhabe 38 befindet sich in einer ersten Betätigungsstellung (0°-Stellung bzw. Geschlossenstellung). Die (nicht gezeigten) Zuhaltungen zur Arretierung des Flügels 14 am Rahmen 12 sind verriegelt. Der Flügel 14 kann somit relativ zum Rahmen 12 nicht verschwenkt werden.

Wie aus Figur 5a, Ansicht links unten, ersichtlich, befindet sich die Schaltstange 46 entsprechend der ersten Betätigungsstellung der Handhabe 38 in einer ersten Schaltstellung, in welcher der Führungsvorsprung 126 bzw. der Schraubenkopf 132 mit der axialen Begrenzungswand 140 des Eingriffsabschnitts 136 der Schaltstange 46 in Kontakt ist, sodass sich der Verschieberiegel 112 entgegen der Federvorspannung in der Freigabestellung befindet. Der Zapfen 50 befindet sich in dieser Konfiguration außerhalb der Führungsnut 52 in der Zapfenführung 102, wobei die seitlichen Wandungsabschnitte 104, 106 den Kopfabschnitt 60 des Zapfens 50 seitlich zur Längsrichtung 70 zwischen sich einschließen.

Bei der in Figur 5b gezeigten Konfiguration befindet sich der Flügel 14 innerhalb des Rahmens 12, allerdings ist die Handhabe 38 gegenüber der in Fig. 5a dargestellten Konfiguration um 90° gegen den Uhrzeigersinn verdreht (zweite Betätigungsstellung, 90°-Stellung). Die (nicht gezeigten) Zuhaltungen zur Arretierung des Flügels 14 am Rahmen 12 sind entriegelt. Der Flügel 14 kann somit relativ zum Rahmen 12 verschwenkt werden.

Wie aus Figur 5b, Ansicht links unten, ersichtlich, befindet sich die Schaltstange 46 entsprechend der zweiten Betätigungsstellung der Handhabe 38 in einer zweiten Schaltstellung, in welcher die Schaltstange 46 gegenüber der in Figur 5a gezeigten Stellung entlang der Längsrichtung 70 verschoben ist (in Fig. 5 "nach rechts"). In dieser zweiten Schaltstellung der Schaltstange 46 ist die axialen Begrenzungswand 140 des Eingriffsabschnitts 136 derart weit in Richtung der Federbeaufschlagung (in Fig. 5 "nach rechts") verfahren, dass sich der Verschieberiegel 112 durch die Beaufschlagung in der oben beschriebenen Verriegelungsstellung befindet.

Durch die Verlagerung der Schaltstange 46 wurde zudem die Zapfenführung 102 im Vergleich zu der in Fig. 5a gezeigten Konfiguration ein Stück weit aus dem Führungsteil 72 heraus verlagert. Der Zapfen 50 befindet sich außerhalb des Führungsteils 72 und immer noch in der Zapfenführung 102, wobei die seitlichen Wandungsabschnitte 104, 106 den Kopfabschnitt 60 des Zapfens 50 seitlich zur Längsrichtung 70 zwischen sich einschließen.

Wird nun der Flügel 14 ausgehend von der in Figur 5b dargestellten Konfiguration geöffnet, gleitet der Zapfen 50 in der Führungsnut 52 in Richtung des geschlossenen Endes 86 (vgl. Fig. 6a). Wie aus Fig. 6a, Ansicht unten links, ersichtlich, drückt dabei der Zapfen 50 den Verschieberiegel 112 entgegen der Federvorspannung in Richtung der Freigabestellung, bis der Zapfen 50 die Rastausnehmung 84 erreicht hat und durch seitlich wirkende Kraftkomponenten, welche über den Schwenkarm 40 übertragen werden, in die Rastausnehmung 84 gezogen wird. Liegt der Zapfen 50 in der seitlich versetzten Rastausnehmung 84 an, wird der Verschieberiegel 112 durch die Federbeaufschlagung wieder in die Verriegelungsstellung (in den Figuren 5a bis 9b "nach rechts") verlagert.

Wie aus Fig. 6b, Ansicht unten links, ersichtlich, ist der Zapfen 50 dann zwischen Rastausnehmung 84 und dem Verriegelungsabschnitt 118 des Verschieberiegels 112 gefangen, sodass der Zapfen 50 nicht in Richtung des freien Endes 82 der Führungsnut 52 (in Fig. 6b "nach rechts") und somit nicht aus der Führungsnut 52 heraus verlagert werden kann. Der Flügel 14 ist insofern in der teilweise geöffneten Stellung durch die Selbstverriegelungseinrichtung 42 automatisch arretiert.

Um ausgehend von der in Figur 6b gezeigten Konfiguration den Flügel 14 wieder schließen zu können, also aus der teilweise geöffneten Stellung in die Geschlossenstellung verschwenken zu können, muss die Selbstverriegelungseinrichtung 42 zunächst gelöst werden. Mit anderen Worten muss der Verschieberiegel 112 aus der Verriegelungsstellung in die Freigabestellung überführt werden. Dies geschieht bei der vorgeschlagenen Flügelanordnung 10 dadurch, dass die Handhabe 38 aus der zweiten Betätigungsstellung (90°-Stellung) wieder in die erste Betätigungsstellung (0°-Stellung) überführt wird (vgl. Fig. 7a). Wie in Fig. 7a, Ansicht links unten, gezeigt, wird die Schaltstange 46 dann wieder in die in Fig. 5a gezeigte Schaltstellung verlagert (in den Figuren "nach links"), in welcher sich der Verschieberiegel 112 in der Freigabestellung befindet. In der Freigabestellung kann dann der Zapfen 50 aus der Rastausnehmung 84 heraus verlagert werden (vgl. Fig. 7b) und somit der Flügel 14 wieder geschlossen werden.

Bevor der Flügel 14 jedoch wieder ganz geschlossen werden kann, muss die Handhabe 38 - zumindest dann, wenn Zuhaltungen vorgesehen sind - noch einmal in die 90°-Stellung (zweite Betätigungsstellung) überführt werden, nachdem der Zapfen die Rastausnehmung verlassen hat, um so beispielsweise ein Eingreifen von Verriegelungsbolzen in entsprechende Verriegelungsaufnahmen der Zuhaltungen zu ermöglichen (vgl. Fig. 8a). Befindet sich der Flügel 14 wieder in Geschlossenstellung (vgl. Fig. 8b), kann dann die Handhabe 38 in die erste Betätigungsstellung (0°-Stellung) überführt werden, um die Zuhaltungen zu verriegeln (vgl. Fig. 5a).

In Figur 9a befindet sich der Flügel 14 innerhalb des Rahmens 12, allerdings ist die Handhabe 38 in eine dritte Bestätigungsstellung verschwenkt (180°-Stellung bzw. zweite Öffnungsstellung). Die (nicht gezeigten) Zuhaltungen zur Arretierung des Flügels 14 am Rahmen 12 sind entriegelt. Der Flügel 14 kann somit relativ zum Rahmen 12 verschwenkt werden. In dieser Betätigungsstellung (180°-Stellung) ist die Öffnungsbegrenzungseinrichtung 40 inaktiv, sodass der Flügel 14 aus der Geschlossenstellung über die teilweise geöffnete Stellung hinaus, beispielsweise in eine vollständig geöffnete Stellung, überführt werden kann.

Wie aus Figur 9a, Ansicht links unten, ersichtlich, befindet sich die Schaltstange 46 entsprechend der dritten Betätigungsstellung der Handhabe 38 in einer dritten Schaltstellung, in welcher die Schaltstange 46 gegenüber der 90°-Schaltstellung noch weiter nach rechts verlagert ist, sodass die Zapfenführung 102 in dieser Schaltstellung derart weit von dem Führungsteil 70 beabstandet ist, dass sich der Zapfen 50 zwischen Führungsteil 72 und Zapfenführung 102 befindet. Somit befindet sich der Kopfabschnitt 60 bzw. der Zapfen 50 außer Eingriff mit dem Führungsteil 72 und der Zapfenführung 102. Wird ausgehend von dieser Konfiguration der Flügel 14 geöffnet, werden die Führungsteile 72, 74 und die Schaltstange 46, die am Flügel 14 angeordnet sind, vom Schwenkarm 44, der am Rahmen 12 angeordnet ist, weg verschwenkt (vgl. Fig. 9b). Der Flügel 14 kann somit wie ein herkömmlicher Drehflügel relativ zum Rahmen 12 verschwenkt werden.

Die Figuren 10a bis 11b zeigen eine weitere Ausgestaltungsmöglichkeit der Öffnungsbegrenzungseinrichtung 40 und der Selbstverriegelungseinrichtung 42. Die Schaltstange 46 und die Zapfenführung 102 entsprechen weitgehend der voranstehend beschriebenen Schaltstange 46 bzw. Zapfenführung 102, sodass zur Vermeidung von Wiederholungen auf die dortigen Ausführungen verwiesen wird.

Abweichend von vorstehend beschriebener Ausgestaltung umfasst die Führungseinrichtung 48 in dem in den Figuren 10a bis 11b dargestellten Beispiel ein Führungsbauteil 146, in welchem ein gerader Nutabschnitt 76 (bildet den geraden Nutabschnitt 76 der Führungsnut 52) und ein sich an den geraden Nutabschnitt 76 anschließender Aufnahmeabschnitt 148 ausgebildet sind. Der Aufnahmeabschnitt 148 ist beispielhaft und bevorzugt spiegelsymmetrisch zu einer Mittellängsebene der Führungsnut 52 ausgebildet, welche orthogonal zu einer Breitenrichtung 149 der Führungsnut 52 erstreckt ist und in Breitenrichtung 149 mittig in der Führungsnut 52 verläuft (vgl. Fig. 11a).

Das Führungsbauteil 146 ist in ähnlicher Weise wie die oben in Bezug auf die Fig. 3 bis 4b beschriebenen Führungsteile 72, 74 über seitliche Führungsabschnitte 96, 98 am oberen Rahmenquerholm 30 des Flügels 14 nicht verschieblich fixiert. Wie aus Fig. 10a ersichtlich, sind an dem Führungsbauteil 146 ebenfalls Gewindebohrungen 100 zur Aufnahme von Schrauben ausgebildet, um das Führungsbauteil 146 an der flügelseitigen Nut zu befestigen.

Wie aus Fig. 10a ersichtlich, umfasst die Führungseinrichtung 48 außerdem ein Kurvenführungsteil 150, welches in den Aufnahmeabschnitt 148 des Führungsbauteils 146 einsetzbar ist. Das Kurvenführungsteil 150 weist an seiner der Schaltstange 46 abgewandten Oberseite einen Konturabschnitt 152 auf, welcher eine, im Beispiel bogenförmige, Führungskontur 154 bereitstellt. Vorzugsweise weist der Konturabschnitt 152 zwei spiegelsymmetrisch ausgebildete Führungskonturen 154, 154' auf. Wie aus Figur 11a ersichtlich, ist das Kurvenführungsteil 150 derart in den Aufnahmeabschnitt 148 des Führungsbauteils 146 einsetzbar oder eingesetzt, dass die Führungskontur 154 zusammen mit einer Begrenzungswand 156 des Aufnahmeabschnitts 148 die Rastausnehmung 84 bildet.

Das Kurvenführungsteil 150 weist eine Aufnahme 158 für den Verschieberiegel 112 auf, in welcher der Verschieberiegel 112 entlang der Verschiebeachse 116 verschieblich geführt ist (vgl. Fig. 10a). Der vorstehend beschriebene Führungsvorsprung 126 ist bei dieser Ausgestaltung durch ein von dem Verschieberiegel 112 separat ausgebildetes Steuerteil 160 bereitgestellt. Das Steuerteil 160 weist einen Grundkörper 162 und einen in den Eingriffsabschnitt 136 der Schaltstange 46 eingreifenden Zapfenabschnitt 164 auf.

Wie in Figur 10a dargestellt, sind an dem Grundkörper 162 des Steuerteils 160 zwei in Richtung des Verschieberiegels 112 abstehende Vorsprünge 170 ausgebildet. Die Vorsprünge 170 greifen im zusammengesetzten Zustand der Flügelanordnung 10 in entsprechenden Aufnahmen 172 des Verschieberiegels 112 ein, beispielhaft derart, dass einerseits eine Verschiebebewegung des Verschieberiegels 112 entlang der Längsrichtung 70 begrenzt ist und andererseits eine Verschiebebewegung des Steuerteils 160 (bspw. angetrieben durch die Schaltstange 46) auf den Verschieberiegel 112 übertragbar ist.

Das Steuerteil 160 ist bei bestimmungsgemäßem Einbau mit dem Grundkörper 162 in das Führungsbauteil 146 eingesetzt und dort verschieblich gehaltert. Beispielhaft und bevorzugt kann das Steuerteil 160 über Nasen 166 in entsprechenden Aufnahmen 168 in dem Führungsbauteil 146 geführt sein. Insbesondere kann dann das Steuerteil 160, der Verschieberiegel 112 und das Kurvenführungsteil 150 über die Nasen 166 und die Aufnahmen 168 verliersicher in dem Führungsbauteil 146 gehaltert sein.

Figur 10b zeigt eine weitere Ausgestaltungsmöglichkeit, wobei gegenüber der in Figur 10a gezeigten Anordnung das Kurvenführungsteil 150 um eine zu einer den Konturabschnitt 152 enthaltenden Ebene orthogonale Achse um 180° verdreht ist und der Verschieberiegel 112 um seine Mittellängsachse um 180° verdreht ist.

Die Funktionsweise der Ausgestaltung gemäß Figuren 10a bis 11b, entspricht weitgehend der vorstehend erläuterten Funktionsweise, sodass zur Vermeidung von Wiederholungen auf die dortigen Ausführungen verwiesen wird.

## Patentansprüche

1. Flügelanordnung (10), mit einem Rahmen (12) und einem schwenkbar am Rahmen (12) gelagerten Flügel (14) einer Tür oder eines Fensters, wobei eine Öffnungsbegrenzungseinrichtung (40) vorgesehen ist, die ein Verschwenken des Flügels (14) relativ zum Rahmen (12) nur bis zu einer teilweise geöffneten Stellung zulässt, wobei die Öffnungsbegrenzungseinrichtung (40) eine Schaltstange (46), eine Führungseinrichtung (48) und einen Schwenkarm (44) aufweist, wobei die Schaltstange (46) am Flügel (14) entlang einer Längsrichtung (70) verschieblich geführt ist und mittels einer Treibstange mit einer flügelseitig angeordneten Handhabe (38) derart gekoppelt ist, dass durch Betätigen der Handhabe (38) die Schaltstange (46) entlang der Längsrichtung (70) verschiebbar ist, wobei die Führungseinrichtung (48) am Flügel (14) fixiert ist und die Schaltstange (46) und die Führungseinrichtung (48) einander entlang der Längsrichtung (70) zumindest teilweise überlappen, wobei die Führungseinrichtung (48) eine einends geschlossene Führungsnut (52) aufweist, wobei der Schwenkarm (44) an einem Ende (54) schwenkbar am Rahmen (12) montiert ist und am anderen Ende (56) einen Zapfen (50) aufweist, der in der teilweise geöffneten Stellung des Flügels (14) in die Führungsnut (52) eingreift und an deren geschlossenem Ende (86) anliegt, wodurch ein Verschwenken des Flügels (14) in Öffnungsrichtung begrenzt ist, **gekennzeichnet durch**
eine Selbstverriegelungseinrichtung (42), welche dazu eingerichtet ist, den Zapfen (50) selbsttätig derart zu verriegeln, dass der Zapfen (50) dann, wenn er an dem geschlossenen Ende (86) der Führungsnut (52) anliegt, in der Führungsnut (52) gefangen ist, wobei die Selbstverriegelungseinrichtung (42) ein Verriegelungsglied (110) umfasst, welches eine den Zapfen (50) in der Führungsnut (52) blockierende Verriegelungsstellung und eine den Zapfen (50) freigebende Freigabestellung einnehmen kann, wobei das Verriegelungsglied (110) in die Verriegelungsstellung vorgespannt ist, und wobei das Verriegelungsglied (110) als Verschieberiegel (112) ausgebildet ist, welcher entlang einer zu der Längsrichtung (70) parallelen Verschiebeachse (116) verschieblich an der Führungseinrichtung (48) geführt ist und in Abhängigkeit einer Verschiebelage die Verriegelungsstellung oder die Freigabestellung einnehmen kann.

2. Flügelanordnung (10) nach Anspruch 1, **dadurch gekennzeichnet, dass** die Selbstverriegelungseinrichtung (42) derart ausgebildet ist, dass die Verriegelung des Zapfens (50) durch Betätigen der Handhabe (38) wieder lösbar ist.

3. Flügelanordnung (10) nach einem der Ansprüche 1 oder 2, **dadurch gekennzeichnet, dass** das Verriegelungsglied (110) in die Verriegelungsstellung federvorgespannt ist.

4. Flügelanordnung (10) nach Anspruch 3, **dadurch gekennzeichnet, dass** das Verriegelungsglied (110) derart mit der Schaltstange (46) zusammenwirkt, dass durch Verschieben der Schaltstange (46) entlang der Längsrichtung (70) das Verriegelungsglied (110) aus der Verriegelungsstellung in die Freigabestellung überführbar ist.

5. Flügelanordnung (10) nach einem der voranstehenden Ansprüche, **dadurch gekennzeichnet, dass** die Führungsnut (52) einen geraden Nutabschnitt (76) und eine gegenüber dem geraden Nutabschnitt (76) seitlich versetzte Rastausnehmung (84) aufweist, in welcher der Zapfen (50) in der teilweise geöffneten Stellung des Flügels (14) anliegt.

6. Flügelanordnung nach einem der voranstehenden Ansprüche, **dadurch gekennzeichnet, dass** der Verschieberiegel (112) mittels einer Federeinrichtung (120) in die Verriegelungsstellung vorgespannt ist.

7. Flügelanordnung nach einem der voranstehenden Ansprüche, **dadurch gekennzeichnet, dass** der Verschieberiegel (112) derart ausgebildet und in der Verriegelungsstellung derart angeordnet ist, dass der Verschieberiegel (112) im Zuge einer Bewegung des Zapfens (50) von dem freien Ende (82) der Führungsnut (52) zu dem geschlossenen Ende (86) der Führungsnut (52) durch den Zapfen (50) entgegen der Beaufschlagung in Richtung der Freigabestellung verlagerbar ist und, wenn der Zapfen (50) in der Rastausnehmung (84) anliegt, durch die Vorspannung selbsttätig wieder in die Verriegelungsstellung verlagerbar ist.

8. Flügelanordnung (10) nach einem der voranstehenden Ansprüche, **dadurch gekennzeichnet, dass** der Verschieberiegel (112) einen Führungsvorsprung (126) aufweist, welcher in einen, insbesondere länglich entlang der Längsrichtung (70) erstreckten, Eingriffsabschnitt (136) der Schaltstange (46), insbesondere in Form einer lokalen Ausnehmung, weiter insbesondere in Form einer Aussparung (134), weiter insbesondere in Form eines Langlochs, eingreift, wobei der Eingriffsabschnitt (136) derart ausgebildet ist, dass durch Verschieben der Schaltstange (46) entlang der Längsrichtung (70) der Verschieberiegel (112) zwischen der Verriegelungsstellung und der Freigabestellung verlagerbar ist.

9. Flügelanordnung (10) nach einem der voranstehenden Ansprüche, **dadurch gekennzeichnet, dass** dann, wenn die Handhabe (38) in einer ersten Betätigungsstellung ist, die Schaltstange (46) sich in einer ersten Schaltstellung befindet, in welcher der Verschieberiegel (112) mit der Schaltstange (46), insbesondere der Führungsvorsprung (126) des Verschieberiegels (112) mit einer Begrenzungswand (140) des Eingriffsabschnitts (136), derart zusammenwirkt, dass sich der Verschieberiegel (112) in der Freigabestellung befindet und dass dann, wenn die Handhabe (38) in einer zweiten Betätigungsstellung ist, sich die Schaltstange (46) in einer zweiten Schaltstellung befindet, in welcher der Verschieberiegel (112) mit der Schaltstange (46), insbesondere der Führungsvorsprung (126) des Verschieberiegels (112) mit dem Eingriffsabschnitt (136), derart zusammenwirkt, dass sich der Verschieberiegel (112) in der Verriegelungsstellung befindet.

10. Flügelanordnung (10) nach einem der Ansprüche 5 bis 9, **dadurch gekennzeichnet, dass** die Führungseinrichtung (48) umfasst:
- eine ein- oder mehrteilig ausgebildetes Führungsbauteil (146), in dem ein gerader Nutabschnitt (76) und ein sich an den geraden Nutabschnitt (76) anschließender Aufnahmeabschnitt (148) ausgebildet sind,
- ein Kurvenführungsteil (150), welches eine, insbesondere bogenförmige, Führungskontur (154) aufweist und derart in dem Aufnahmeabschnitt (148) eingesetzt ist, dass die Führungskontur (154) gemeinsam mit einer Begrenzungswand (156) des Aufnahmeabschnitts (148) die Rastausnehmung (84) bildet.

11. Flügelanordnung nach Anspruch 10 bei Rückbezug auf einen der Ansprüche 1 bis **9,** wobei der Verschieberiegel (112) in dem Kurvenführungsteil (150) geführt ist und/oder wobei der Verschieberiegel (112) in zwei verschiedenen, um 180° zueinander entgegengesetzten Orientierungen in das Kurvenführungsteil (150) einsetzbar ist.

12. Flügelanordnung nach einem der Ansprüche 10 bis 11, **dadurch gekennzeichnet, dass** das Kurvenführungsteil (150) in zwei verschiedenen, um 180° zueinander entgegengesetzten Orientierungen in das Führungsbauteil (146) einsetzbar ist, insbesondere wobei das Kurvenführungsteil (150) zwei zueinander spiegelsymmetrisch ausgebildete Führungskonturen (154) aufweist.

13. Flügelanordnung (10) nach einem der voranstehenden Ansprüche, **dadurch gekennzeichnet, dass** an der Schaltstange (46) eine Zapfenführung (102) vorgesehen ist, die über die Schaltstange (46) hinausragende seitliche Wandungsabschnitte (104, 106) aufweist, die voneinander beabstandet sind, um zwischen sich den Zapfen (50) aufzunehmen,
insbesondere wobei sich die Führungsnut (52) entlang einer Mittellängsrichtung der Führungseinrichtung (48) erstreckt und seitlich durch Wandungen (92, 94) begrenzt ist, wobei die Zapfenführung (102) derart ausgebildet ist, dass die Zapfenführung (102) zwischen die Wandungen (92, 94) in die Führungseinrichtung (48) eingeschoben werden kann.

14. Flügelanordnung (10) nach einem der voranstehenden Ansprüche, **dadurch gekennzeichnet, dass** dann, wenn die Handhabe (38) in einer dritten Betätigungsstellung ist, sich die Schaltstange (46) in einer dritten Schaltstellung befindet, in der sich der Zapfen (50) außerhalb der Führungseinrichtung (48) und außerhalb der Zapfenführung (102) befindet, sodass der Flügel (14) zwischen der Geschlossenstellung und einer Offenstellung relativ zum Rahmen (12) verschwenkt werden kann.

## Claims

1. Wing assembly (10) with a frame (12) and a wing (14) of a door or window mounted swivelably on the frame (12), wherein an opening limitation device (40) is provided which only allows the wing (14) to swivel relative to the frame (12) up to a partially opened position, wherein the opening limitation device (40) has a switch rod (46), a guide device (48) and a swivel arm (44), wherein the switch rod (46) is guided on the wing (14) so as to be movable along a longitudinal direction (70) and is coupled by means of an operating rod with a handle (38) arranged on the wing side in such a way that, by operating the handle (38), the switch rod (46) can be moved along the longitudinal direction (70), wherein the guide device (48) is fixed to the wing (14) and the switch rod (46) and the guide device (48) overlap each other at least partially along the longitudinal direction (70), wherein the guide device (48) has a guide groove (52), closed at one end, wherein the swivel arm (44) is mounted swivelably on the frame (12) at one end (54) and has a pin (50) at the other end (56) which, in the partially opened position of the wing (14), engages with the guide groove (52) and rests against its closed end (76), as a result of which a swivelling of the wing (14) in the opening direction is limited, **characterised by**
a self-locking device (42) which is configured to automatically lock the pin (50) in such a way that the pin (50) is held in the guide groove (52) when it rests against the closed end (76) of the guide groove (52), wherein the self-locking device (42) comprises a locking member (110) which can assume a locking position blocking the pin (50) in the guide groove (52) and a release position releasing the pin (50), wherein the locking member (110) is preloaded into the locking position, and wherein the locking member (110) is designed in the form of a sliding latch (112) which is guided movably on the guide device (48) along a sliding axis (116) parallel to the longitudinal direction (70) and can assume the locking position or the release position depending on a sliding position.

2. Wing assembly (10) according to claim 1, **characterised in that** the self-locking device (42) is designed in such a way that the locking of the pin (50) can be released again by operating the handle (38).

3. Wing assembly (10) according to one of the claims 1 or 2, **characterised in that** the locking member (110) is spring-preloaded into the locking position.

4. Wing assembly (10) according to claim 3, **characterised in that** the locking member (110) interacts with the switch rod (46) in such a way that, by moving the switch rod (46) along the longitudinal direction (70), the locking member (110) can be switched from the locking position to the release position.

5. Wing assembly (10) according to one of the preceding claims, **characterised in that** the guide groove (52) has a straight groove section (76) and a detent recess (84), laterally offset with respect to the straight groove section (76), in which the pin (50) rests in the partially opened position of the wing (14).

6. Wing assembly according to one of the preceding claims, **characterised in that** the sliding latch (112) is preloaded into the locking position by means of a spring device (120).

7. Wing assembly according to one of the preceding claims, **characterised in that** the sliding latch (112) is so designed and arranged in the locking position in such a way that, in the course of a movement of the pin (50) from the free end (82) of the guide groove (52) to the closed end (86) of the guide groove (52), the sliding latch (112) can be shifted in the direction of the release position by the pin (50), against the preload, and when the pin (50) rests in the detent recess (84) can be automatically shifted back into the locking position by the preload.

8. Wing assembly (10) according to one of the preceding claims, **characterised in that** the sliding latch (112) has a guide projection (126) which engages in an engaging section (136) of the switch rod (46) extending in particular in elongated form along the longitudinal direction (70), in particular in the form of a local recess, more particularly in the form of an opening (134), more particularly in the form of an elongated hole, wherein the engaging section (136) is designed in such a way that, by moving the switch rod (46) along the longitudinal direction (70), the sliding latch (112) can be shifted between the locking position and the release position.

9. Wing assembly (10) according to one of the preceding claims, **characterised in that**, when the handle (38) is in a first operating position, the switch rod (46) is in a first switch position in which the sliding latch (112) interacts with the switch rod (46), in particular the guide projection (126) of the sliding latch (112) interacts with a boundary wall (140) of the engaging section (136), in such a way that the sliding latch (112) is in the release position, and that, when the handle (38) is in a second operating position, the switch rod (46) is in a second switch position in which the sliding latch (112) interacts with the switch rod (46), in particular the guide projection (126) of the sliding latch (112) interacts with the engaging section (136), in such a way that the sliding latch (112) is in the locking position.

10. Wing assembly (10) according to one of the claims 5 to 9, **characterised in that** the guide device (48) comprises:
- a single- or multi-part guide component (146) in which a straight groove section (76) and a receiving section (148) following on from the straight groove section (76) are formed,
- a curved guide part (150) which has an in particular arc-shaped guide contour (154) and is fitted in the receiving section (148) in such a way that the guide contour (154) together with a boundary wall (156) of the receiving section (148) forms the detent recess (84).

11. Wing assembly according to claim 10, with reference back to one of the claims 1 to 9, wherein the sliding latch (112) is guided in the curved guide part (150) and/or wherein the sliding latch (112) can be inserted into the curved guide part (150) in two different orientations opposed to each other by 180°.

12. Wing assembly according to one of the claims 10 to 11, **characterised in that** the curved guide part (150) can be inserted into the guide component (146) in two different orientations opposed to each other by 180°, in particular wherein the curved guide part (150) has two guide contours (154) formed mirror-symmetrically in relation to each other.

13. Wing assembly (10) according to one of the preceding claims, **characterised in that** a pin guide (102) is provided on the switch rod (46) which has lateral wall sections (104, 106) protruding beyond the switch rod (46) which are spaced apart to accommodate the pin (50) between them,
in particular wherein the guide groove (52) extends along a central longitudinal direction of the guide device (48) and is bounded laterally by walls (92, 94), wherein the pin guide (102) is designed in such a way that the pin guide (102) can be inserted into the guide device (48) between the walls (92, 94).

14. Wing assembly (10) according to one of the preceding claims, **characterised in that**, when the handle (38) is in a third operating position, the switch rod (46) is in a third switch position in which the pin (50) is outside of the guide device (48) and outside of the pin guide (102), so that the wing (14) can be swung relative to the frame (12) between the closed position and an open position.

## Revendications

1. Ensemble de battant (10), avec un châssis (12) et un battant (14) monté de façon pivotante sur le châssis (12) d'une porte ou d'une fenêtre, dans lequel est prévu un dispositif de limitation d'ouverture (40) qui permet le pivotement du battant (14) par rapport au châssis (12) uniquement jusqu'à une position partiellement ouverte, le dispositif de limitation d'ouverture (40) comportant une tige de commande (46), un dispositif de guidage (48) et un bras de pivot (44), la tige de commande (46) étant guidée de manière déplaçable sur le battant (14) le long d'une direction longitudinale (70) et étant couplée, au moyen d'une tige d'entraînement, à une poignée (38) disposée côté battant, de sorte qu'en actionnant la poignée (38) la tige de commande (46) peut être déplacée le long de la direction longitudinale (70), le dispositif de guidage (48) étant fixé au battant (14) et la tige de commande (46) et le dispositif de guidage (48) se chevauchant au moins partiellement l'un par rapport à l'autre le long de la direction longitudinale (70), le dispositif de guidage (48) comportant une rainure de guidage (52) fermée à une extrémité, le bras de pivot (44) étant monté de façon pivotante au châssis (12) à une extrémité (54) et comportant à l'autre extrémité (56) une goupille (50) qui, dans la position partiellement ouverte du battant (14), s'engage dans la rainure de guidage (52) et bute contre son extrémité fermée(86), de sorte que le pivotement du battant (14) dans le sens d'ouverture est limité, **caractérisé par** un dispositif de verrouillage automatique (42) conçu pour verrouiller automatiquement la goupille (50), de sorte que la goupille (50), lorsqu'elle appuie contre l'extrémité fermée (86) de la rainure de guidage (52), est capturée dans la rainure de guidage (52), le dispositif de verrouillage automatique (42) comprenant un élément de verrouillage (110) pouvant adopter une position de verrouillage bloquant la goupille (50) dans la rainure de guidage (52) et une position libérée libérant la goupille (50), l'élément de verrouillage (110) étant précontraint dans la position de verrouillage, l'élément de verrouillage (110) étant réalisé sous la forme d'un verrou coulissant (112) guidé de manière déplaçable sur le dispositif de guidage (48) le long d'un axe de translation (116) parallèle à la direction longitudinale (70) et pouvant, en fonction de sa position de translation, adopter la position de verrouillage ou la position libérée

2. Ensemble de battant (10) selon la revendication 1, **caractérisé en ce que** le dispositif de verrouillage automatique (42) est réalisé de telle sorte que le verrouillage de la goupille (50) peut être à nouveau libéré par actionnement de la poignée (38).

3. Ensemble de battant (10) selon l'une quelconque des revendications 1 ou 2, **caractérisé en ce que** l'élément de verrouillage (110) est précontraint par ressort dans la position de verrouillage.

4. Ensemble de battant (10) selon la revendication 3, **caractérisé en ce que** l'élément de verrouillage (110) coopère avec la tige de commande (46) de telle sorte que, par déplacement de la tige de commande (46) le long de la direction longitudinale (70), l'élément de verrouillage (110) peut être amené de la position de verrouillage à la position de libération.

5. Ensemble de battant (10) selon l'une quelconque des revendications précédentes, **caractérisé en ce que** la rainure de guidage (52) comprend une section droite de la rainure (76) et une loge d'encliquetage (84) décalée latéralement par rapport à la section droite de la rainure (76), dans laquelle la goupille (50) vient en appui lorsque le battant (14) est en position partiellement ouverte.

6. Ensemble de battant selon l'une quelconque des revendications précédentes, **caractérisé en ce que** le verrou coulissant (112) est précontraint en position verrouillée au moyen d'un dispositif à ressort (120).

7. Ensemble de battant selon l'une quelconque des revendications précédentes, **caractérisé en ce que** le verrou coulissant (112) est conçu et disposé en position verrouillée de telle sorte que le verrou coulissant (112), lors d'un mouvement de la goupille (50) depuis l'extrémité libre (82) de la rainure de guidage (52) vers l'extrémité fermée (86) de la rainure de guidage (52) peut être déplacé par la goupille (50) en sens contraire de l'effort appliqué vers la position libérée et que, lorsque la goupille (50) est en appui dans la loge d'encliquetage (84), il peut être ramené automatiquement en position verrouillée par la précontrainte.

8. Ensemble de battant (10) selon l'une quelconque des revendications précédentes, **caractérisé en ce que** le verrou coulissant (112) comporte un ergot de guidage (126) qui s'engage dans une section d'engagement (136) de la tige de commande (46), en particulier allongée le long de la direction longitudinale (70), notamment sous forme d'une encoche locale, plus particulièrement sous forme d'une saignée (134), voire sous forme d'une fente allongée, ladite section d'engagement (136) étant conçue de sorte que, par déplacement de la tige de commande (46) le long de la direction longitudinale (70), le verrou coulissant (112) puisse être déplacé entre la position verrouillée et la position libérée.

9. Ensemble de battant (10) selon l'une quelconque des revendications précédentes, **caractérisé en ce que**, lorsque la poignée (38) se trouve dans une première position de manoeuvre, la tige de commande (46) est dans une première position de commutation dans laquelle le verrou coulissant (112) coopère avec la tige de commande (46), en particulier l'ergot de guidage (126) du verrou coulissant (112) coopère avec une paroi de délimitation (140) de la section d'engagement (136), de telle sorte qu'il en résulte que le verrou coulissant (112) est en position libérée et que, lorsque la poignée (38) se trouve dans une deuxième position de manoeuvre, la tige de commande (46) se trouve dans une deuxième position de commutation dans laquelle le verrou coulissant (112) coopère avec la tige de commande (46), en particulier l'ergot de guidage (126) du verrou coulissant (112) coopère avec la section d'engagement (136), de telle sorte que le verrou coulissant (112) est en position verrouillée.

10. Ensemble de battant (10) selon l'une des revendications 5 à 9, **caractérisé en ce que** le dispositif de guidage (48) comprend :
- un composant de guidage (146) réalisé en une ou plusieurs parties, dans lequel sont aménagés une section droite de la rainure (76) et une section d'accueil (148) attenante à la section droite de la rainure (76),
une pièce de guidage courbe (150) qui présente un profil de guidage (154), en particulier de forme arquée, et qui est insérée dans la section d'accueil (148) de telle sorte que le profil de guidage (154), conjointement avec une paroi de délimitation (156) de la section d'accueil (148), forme la loge d'encliquetage (84).

11. Ensemble de battant selon la revendication 10 avec renvoi à l'une des revendications 1 à 9, dans lequel le verrou coulissant (112) est guidé dans la pièce de guidage courbe (150) et/ou dans lequel le verrou coulissant (112) peut être inséré dans la pièce de guidage courbe (150) dans deux orientations différentes, opposées l'une à l'autre de 180°.

12. Ensemble de battant selon l'une quelconque des revendications 10 à 11, **caractérisé en ce que** la pièce de guidage courbe (150) peut être insérée dans le composant de guidage (146) dans deux orientations différentes, opposées l'une à l'autre de 180°, notamment lorsque la pièce de guidage courbe (150) présente deux profils de guidage (154) formés de manière symétrique l'un par rapport à l'autre.

13. Ensemble de battant (10) selon l'une quelconque des revendications précédentes, **caractérisé en ce que** sur la tige de commande (46) est prévu un guidage de la goupille (102) qui présente des parties de paroi latérales (104, 106) dépassant de la tige de commande (46), espacées l'une de l'autre de manière à pouvoir recevoir entre elles la goupille (50), notamment la rainure de guidage (52) s'étendant le long d'une direction longitudinale médiane du dispositif de guidage (48) et étant latéralement délimitée par des parois (92, 94), le guidage de la goupille (102) étant conçu de telle sorte qu'il puisse être inséré entre les parois (92, 94) dans le dispositif de guidage (48).

14. Ensemble de battant (10) selon l'une quelconque des revendications précédentes, **caractérisé en ce que**, lorsque la poignée (38) est dans une troisième position d'actionnement, la tige de commande (46) se trouve dans une troisième position de commande, dans laquelle la goupille (50) se trouve à l'extérieur du dispositif de guidage (48) et à l'extérieur du guidage de la goupille (102), de sorte que le battant (14) peut être pivoté entre la position fermée et une position ouverte par rapport au châssis (12).
